# FASCICULE DE BREVET EUROPEEN

(11) **EP 0 475 247 B1**
(45) Date de publication et mention de la délivrance du brevet: **28.06.1995**
(21) Numéro de dépôt: 91114835.1
(22) Date de dépôt: 03.09.1991
(51) Int. Cl.: H01H 33/40, H01H 3/26

(54) **Commande de disjoncteur**
Betätigungsvorrichtung für Schalter
Operating device for circuit breaker

(30) Priorité: 10.09.1990 FR 9011179
(43) Date de publication de la demande: 18.03.1992
(73) Titulaire: GEC ALSTHOM SA, 75116 Paris (FR)
(72) Inventeur: Thuries, Edmond, F-69330 Meyzieu (FR)
(74) Mandataire: Weinmiller, Jürgen

(56) Documents cités:
- EP-A- 0 221 430
- EP-A- 0 372 449
- DE-C- 966 573

## Description

La présente invention est relative à une commande pour disjoncteur, notamment pour disjoncteur à moyenne ou haute tension et permettant d'effectuer des cycles normalisés d'ouverture et de fermeture.

On connaît, notamment par le document EP-A1-0221430, une commande pour disjoncteur permettant d'effectuer un cycle rapide d'ouverture, de fermeture et de réouverture (cycle OFO) et comprenant deux ressorts agencés pour que la détente de l'un permette une manoeuvre du disjoncteur et simultanément le réarmement de l'autre ressort. Des commandes de ce type comprennent un grand nombre de pièces mécaniques dont l'assemblage et la maintenance sont coûteux.

L'art antérieur est également illustré par le document DE-C-966573 qui décrit une commande à air comprimé ne comportant qu'un seul ressort et comprenant un électro-aimant commandant un pilote pour le fonctionnement du piston de puissance, et par le document EP-A-0372449 qui décrit une commande de grande puissance comprenant deux ressorts actionnés par un moteur, l'ensemble étant piloté par une commande de faible puissance.

Un but de la présente invention est de réaliser une commande de disjoncteur, de type électromécanique, comportant un faible nombre de pièces mécaniques et, par suite, de prix de revient peu élevé et d'entretien peu onéreux.

Le but est atteint par un disjoncteur selon la revendication.

L'invention sera bien comprise à la lecture de la description d'un exemple de réalisation de l'invention, en référence au dessin annexé dans lequel:
- la figure 1 est une vue partielle en élévation d'un disjoncteur tripolaire muni d'une commande selon l'invention,
- la figure 2 est une vue schématique en perspective de la commande précitée.

Dans la figure 1, les références 10, 20 et 30 désignent respectivement des colonnes isolantes en céramique supportant les chambres de coupure d'un disjoncteur tripolaire. Ces chambres sont manoeuvrées par des tringles, respectivement référencées 11, 21 et 31, reliées par des bielles 12, 22, 32 à un arbre commun de manoeuvre 40. Cet arbre 40 est mis en mouvement par la commande de l'invention, visible plus en détail dans la figure 2.

La commande de l'invention comprend un moteur à courant continu 50, dont l'arbre 51 est coaxial à l'arbre 40 précité et solidaire de celui-ci. Sur l'arbre 51 est calé un bras 52 à une extrémité de laquelle est fixée une première extrémité d'un ressort 53 dont l'autre extrémité est attachée à un point fixe 54.

Le bras peut prendre une première position, dans laquelle le ressort 53 est bandé, et correspondant à une position enclenchée du disjoncteur. Le bras est maintenu dans cette première position par une butée 55 escamotable, par exemple au moyen d'un électro-aimant 56 commandé par un circuit électronique programmé 57. Le circuit électronique est alimenté par un accumulateur électrique 58. Cet accumulateur alimente également, à travers le circuit électronique 57, le moteur à courant continu 50.

Lorsque le disjoncteur doit être déclenché, un ordre provenant d'un relais non représenté est adressé au circuit électronique 57 qui alimente alors l'électro-aimant 56 et provoque ainsi l'effacement de la butée 55. Sous l'action du ressort qui se détend brusquement, le bras pivote selon la flèche F1 en traits pleins, ce qui provoque la rotation des arbres 51 et 40 et l'ouverture des pôles du disjoncteur. La course du bras est arrêtée par une butée fixe 59 faisant office d'amortisseur.

Quand on veut effectuer une fermeture du disjoncteur, le circuit électronique alimente le moteur 50 qui entraîne en rotation l'arbre 51 et le bras 53 dans le sens de la flèche F2 en traits interrompus. Cette opération provoque le réarmement du ressort 53 et la refermeture du disjoncteur. Un moteur à courant continu, par exemple à excitation série, a un fort couple au démarrage de sorte qu'il est possible de réarmer le ressort et de refermer le disjoncteur dans un temps compatible avec celui fixé par les cycles OFO normalisés. Le circuit électronique est programmé pour alimenter le moteur électrique pendant le temps juste nécessaire à la refermeture du disjoncteur et au réarmement du ressort et pour amortir le mouvement en fin de course. Si une deuxième ouverture est demandée, elle se déroulera comme la première.

La mise en oeuvre de l'invention nécessite l'emploi d'une batterie d'accumulateurs de 24 ou 48 volts, d'une capacité que l'homme du métier saura calculer en fonction du type de disjoncteur à commander et de la nature des cycles à effectuer.

La commande de l'invention comporte un nombre réduit de pièces mécaniques et par suite, un prix de revient modéré et un coût d'entretien faible.

## Revendications

1. Commande pour disjoncteur à moyenne ou haute tension à plusieurs pôles munis chacun d'une tringle de manoeuvre, le commande comprenant un moteur (50) et un arbre (40) entraîné par ce moteur (50) et commandant le mouvement des tringles de manoeuvre desdits pôles, ledit arbre étant solidaire d'une portion centrale d'un bras (52) à une première extrémité duquel est fixée une première extrémité d'un ressort de déclenchement (53) dont l'autre extrémité est fixée à un point fixe, ledit arbre (40) pouvant prendre une première position dans laquelle le ressort est bandé et les pôles du disjoncteur enclenchés et une seconde position dans laquelle le ressort est détendu et les pôles déclenchés, la seconde extrémité du bras coopèrant avec une butée déplaçable (55) pouvant prendre une première position dans laquelle elle maintient le bras dans ladite première position et une seconde position dans laquelle elle libère ce bras, la butée étant déplaçable au moyen d'un actionneur électromagnétique (56), caractérisé en ce que l'arbre (40) commandant le mouvement des tringles de manoeuvre est solidaire de l'arbre du moteur (50), et en ce que le moteur (50) est un moteur à courant continu alimentée par une batterie (58), l'alimentation du moteur et de l'actionneur étant sous le contrôle d'un circuit électronique programmé (57) pour réaliser un cycle donné des ouvertures et fermetures successives du disjoncteur.

## Patentansprüche

1. Steuerung für einen Mittelspannungs- oder Hochspannungs-Trennschalter mit mehreren Polen, die je eine Betätigungsstange aufweisen, wobei die Steuerung einen Motor (50) und eine von diesem Motor (50) angetriebene Welle (40) besitzt, die die Bewegung der Betätigungsstangen der Pole steuert, wobei die Welle mit einem zentralen Bereich eines Arms (52) fest verbunden ist, an dessen einem Ende ein erstes Ende einer Öfnungsfeder (53) befestigt ist, deren anderes Ende an einem ortsfesten Punkt befestigt ist, wobei die Welle (40) eine erste Stellung, in der die Feder gespannt ist und die Pole des Trennschalters geschlossen sind, und eine zweite Stellung einnehmen kann, in der die Feder entspannt ist und die Pole geöffnet sind, wobei das zweite Ende des Arms mit einem verschiebbaren Anschlag (55) zusammenwirkt, der eine erste Stellung, in der er den Arm in der ersten Stellung hält, und eine zweite Stellung einnehmen kann, in der er den Arm freigibt, wobei der Anschlag mittels eines elektromagnetischen Betätigungsglieds (56) verschiebbar ist, dadurch gekennzeichnet, daß die diese Bewegung der Betätigungsstangen steuernde Welle (40) fest mit der Welle des Motors (50) verbunden ist und daß der Motor (50) ein Gleichstrommotor ist, der von einer Batterie (58) gespeist wird, wobei die Speisung des Motors und des Betätigungsglieds unter der Kontrolle eines Elektronikschaltkreises (57) steht, der so programmiert ist, daß er einen gegebenen Zyklus von aufeinanderfolgenden Öffnungen und Schließungen des Trennschalters durchführt.

## Claims

1. Control apparatus for a medium tension or a high tension circuit breaker having a plurality of poles each provided with a drive rod, the control apparatus comprising a motor (50) and a shaft (40) driven by the motor (50) and controlling the motion of the drive rods of said poles, said shaft being fixed by a central portion to an arm (52) having a first end fixed to a first end of a disengagement spring (53) whose opposite end is fixed to a fixed point, said shaft (40) being capable of taking up a first position in which the spring stores energy and the poles of the circuit breaker are engaged, and a second position in which the spring is relaxed and the poles are disengaged, the second end of the arm cooperating with a displaceable abutment (55) capable of taking up a first position in which it holds the arm in said first position and a second position in which it releases the arm, the abutment being displaceable by means of an electromagnetic actuator (56), the control apparatus being characterized in that the shaft (40) controlling the motion of the drive rods is fixed to the shaft of the motor (50), and in that the motor (50) is a DC motor powered by a battery (58), the power supply to the motor and to the actuator being under the control of a programmed electronic circuit (5 7) to perform a given cycle of successive openings and closings of the circuit breaker.
